# FASCICULE DE BREVET EUROPEEN

(11) **EP 2 278 102 B1**
(45) Date de publication et mention de la délivrance du brevet: **10.07.2013**
(21) Numéro de dépôt: 10305486.2
(22) Date de dépôt: 10.05.2010
(51) Int. Cl.: E05C 1/06, E05B 13/00, E05B 17/20, E05C 1/04

(54) **Dispositif de verrouillage de portes pour camping car et véhicules similaires**
Türschloss für ein Wohnmobil oder dergleichen
Lock for a door for a caravan, camper van or the like

(30) Priorité: 01.07.2009 FR 0954486
(43) Date de publication de la demande: 26.01.2011
(73) Titulaire: Inducteurs Montage Creation, 42570 Saint-Heand (FR)
(72) Inventeur: Naudet, James, 42570 Saint Heand (FR)
(74) Mandataire: Dupuis, François

(56) Documents cités:
- WO-A1-2008/112906
- DE-U1- 20 012 023
- DE-U1- 29 618 119

## Description

L'invention se rattache au secteur technique des serrures de portes pour véhicules.

Les serrures de portes actuellement disposées et installées sur les portes de camping car, caravane et similaire sont accessibles soit par l'extérieur, soit par l'intérieur, de manière classique à l'aide de commande par clés, verrous et similaires.

Bien que pouvant être le plus élaborées possible, elles ne sont pas à l'abri de tentative de violation, destruction, pour avoir accès à l'intérieur du camping car et similaire.

Il est toujours possible de prévoir l'adjonction d'un verrou intérieur complémentaire pour sécuriser la ou les personnes à l'intérieur du véhicule. Cela reste néanmoins un montage très empirique et, en tous les cas, d'un fonctionnement indépendant de la serrure principale et avec des composants différents.

La démarche du demandeur a donc été de réfléchir et concevoir à un nouveau type de serrure permettant à l'utilisateur d'avoir un verrouillage aussi bien par l'extérieur que par l'intérieur, mais prévoyant une sécurité complémentaire interactive avec le fonctionnement de la serrure principale pour la rendre inactive par l'extérieur avec une très large identité de composants pour assurer les fonctions précitées.

On connaît différents dispositifs de verrouillage de portes décrits dans les brevets W02008/112906, DE 20012023, DE 29618119 mais qui ne sont pas satisfaisants pour répondre à une problématique à l'origine de l'invention ainsi que rappelé.

La démarche du demandeur a ainsi été de concevoir un dispositif de verrouillage de fonctionnement simple, peu coûteux, facile d'adaptation sur la porte du véhicule, camping car, caravane et similaire concerné, et sans coût excessif avec une base commune de composants permettant une rationalisation des coûts et une adaptation rapide.

La solution apportée par le demandeur répond parfaitement à ses objectifs. L'invention a pour objet un dispositif selon la revendication 1 et selon la revendication 2.

Selon une première caractéristique, le dispositif de verrouillage de portes pour camping cars et véhicules similaires comprend une base profilée en appui extérieur sur le panneau adjacent à la porte et solidarisée à une barrette de liaison disposée à l'intérieur, ladite base étant aménagée avec des ailes de guidage autorisant le positionnement d'un coulisseau , ladite base et ladite barrette étant agencées pour autoriser le positionnement d'un axe porteur d'un pignon côté coulisseau et d'un maneton de commande côté intérieur du véhicule. Le coulisseau est aménagé intérieurement avec deux cavités adjacentes de positionnement alternatif du pignon selon la position de verrouillage ou de déverrouillage, ledit coulisseau étant agencé avec une forme en crémaillère pour autoriser le déplacement dudit coulisseau. Le pignon est susceptible d'être déplacé temporairement à l'aide d'un mécanisme à serrure porté par le coulisseau, permettant une commande par l'extérieur, le mécanisme à serrure libérant et permettant le déplacement dudit pignon.

Selon une autre caractéristique, le dispositif comprend une base profilée en appui extérieur sur le panneau adjacent à la porte et solidarisée à une barrette de liaison disposée à l'intérieur, ladite base étant aménagée avec des ailes de guidage autorisant le positionnement d'un coulisseau, ladite base et ladite barrette étant agencées pour autoriser le positionnement d'un axe porteur d'un pignon côté coulisseau et d'un maneton de commande côté intérieur du véhicule. Le coulisseau est aménagé intérieurement avec deux cavités adjacentes de positionnement alternatif du pignon selon la position de verrouillage ou de déverrouillage, ledit coulisseau étant agencé avec une forme en crémaillère pour autoriser le déplacement dudit coulisseau. Le pignon est susceptible d'être déplacé temporairement à l'aide d'un maneton de commande disposé à l'intérieur, du véhicule dans le cas du verrouillage exclusif par l'intérieur.

Ces caractéristiques et d'autres encore ressortiront bien de la suite de la description.

Pour fixer l'objet de l'invention illustrée de manière non limitative aux figures des dessins où :
- La figure 1 est une vue du dispositif de verrouillage, selon l'invention, vu de l'extérieur, une ouverture de porte ayant été schématisée selon les deux mises en oeuvre avec et sans serrure, la porte étant verrouillée.
- La figure 2 est une vue semblable à la figure 1 mais avec déverrouillage du dispositif pour autoriser l'ouverture de porte.
- La figure 3 est une vue à caractère schématique sur laquelle a été représentée, pour la compréhension de l'invention, la base support commune du dispositif de verrouillage susceptible de recevoir l'un ou l'autre coulisseau, celui incorporant le mécanisme à serrure, pour la commande par l'extérieur ou par l'intérieur, et l'autre sans le mécanisme à serrure pour la commande que par l'intérieur.

- La figure 4 est une vue en perspective éclatée illustrant, avant montage, le dispositif avec les deux variantes avec ou sans serrure.
- Les figures 5 et 6 sont des vues éclatées avant montage du dispositif de verrouillage selon l'invention, le coulisseau étant représenté avec le mécanisme à serrure (figure 5) et sans mécanisme à serrure (figure 6).
- Les figures 7.1 et 7.2 sont des vues en perspective avant et arrière du mécanisme à serrure.
- La figure 8 est une vue en plan d'un maneton.
- La figure 9 est une vue en perspective de la barrette arrière.
- Les figures 10.1, 10.2, 10.3 sont des vues du coulisseau avec le mécanisme à serrure, respectivement en plan, en perspective de ¾ montrant son aménagement intérieur, et de côté.
- Les figures 11.1, 11.2, 11.3 sont des vues du coulisseau sans mécanisme à serrure, respectivement en plan, en perspective de ¾ montrant son aménagement intérieur, et de côté.
- Les figures 12.1, 12.2, 12.3 sont des vues de la base réceptrice soit du coulisseau incorporant le mécanisme à serrure, soit du coulisseau sans le mécanisme à serrure respectivement en plan, en perspective de ¾ et de profil.
- Les figures 13.1, 13.2, 13.3, 13.4 illustrent les différentes phases d'actionnement du mécanisme de verrouillage par l'intérieur.

Afin de rendre plus concret l'objet de l'invention, on le décrit d'une manière non limitative illustrée aux figures des dessins.

Le dispositif de verrouillage de porte, selon l'invention, est référencé dans son ensemble par (D) et a été conçu pour s'appliquer à des véhicules camping cars, caravanes et similaires. Ce dispositif a pour fonction de créer une sécurité complémentaire pour l'utilisateur en étant conçu pour, d'une part, permettre, de manière classique, un verrouillage de porte (P) aussi bien par l'extérieur que par l'intérieur et, d'autre part, constituer un verrouillage de porte complémentaire exclusivement par l'intérieur, non accessible par l'extérieur, et ce avec une base commune de composants.

On a représenté, pour la seule compréhension de l'invention, une porte (P) avec un dispositif pivot (1) par charnière ou autre, cela n'entrant pas dans le cadre de l'invention.

Le dispositif de verrouillage de portes, selon l'invention, comprend une base de composants identiques permettant, de manière similaire, le montage de coulisseaux avec ou sans serrure autorisant ainsi un verrouillage par l'extérieur et par l'intérieur avec un coulisseau avec serrure et un verrouillage par l'intérieur exclusivement avec un coulisseau sans serrure. On a illustré, aux figures 1 et 2, le montage avec les deux variantes de mise en oeuvre de l'invention.

Le dispositif comprend tout d'abord une base (2) profilée avec un plan d'appui (2.1) contre le panneau (P1) adjacent à la porte (P) côté extérieur, et agencée avec des ailes horizontales, supérieure et inférieure, formant guides (2.2) du coulisseau (3). Cette base présente une ouverture centrale (2.3) autorisant le passage d'un axe (4) dont la fonction sera précisée. De part et d'autre de cette ouverture (2.3) sont formées deux autres ouvertures épaulées (2.4) qui sont susceptibles d'autoriser le passage de vis de fixation (5) avec une tête (5a) et un corps fileté (5b) pour s'ajuster et coopérer avec une barrette (6) de fixation disposée côté intérieur de la porte. La base et la barrette sont donc solidairement ancrées l'une à l'autre, de part et d'autre de la paroi de porte. La barrette présente de ce fait des trous taraudés (6a) pour assurer cette liaison. Entre lesdits trous taraudés (6a) est prévu un trou central (6b) qui autorise le passage de l'axe (4). Cet axe de grande longueur reçoit à une extrémité monté fixement un pignon (7) qui sera susceptible de se loger dans un évidement central (2.5) formé côté intérieur de la base concentrique à l'ouverture (2-3) de passage de l'axe (4). A son autre extrémité, ledit axe est introduit dans un maneton (8) présentant une ouverture (8a) transversale à cet effet déportée en extrémité. Ce maneton (8) présente en outre un taraudage (8b) perpendiculaire à l'ouverture de passage (8a) de l'axe (8) et autorise l'utilisation d'une vis de blocage (8c) du maneton sur l'axe.

Sur l'axe (4) est aussi monté un moyen de rappel élastique (10) du type ressort qui prend appui dans le fond de la base et sur la face en regard du pignon (7).

Ladite base est ainsi agencée dans l'espace de sa paroi de fond avec un trou taraudé (2.6) autorisant l'insertion d'une vis de blocage (12). Le trou taraudé débouche dans la cavité centrale intérieure réceptionnant le pignon. Le moyen de blocage (12) précité déborde intérieurement et constitue une butée de positionnement interdisant le démontage, ainsi qu'il sera précisé par la suite.

Le coulisseau (3) selon l'invention est agencé pour s'ajuster et se déplacer par rapport à la base (2) réceptrice. Ce coulisseau (3) est aménagé sous la forme d'un corps parallélépipédique avec deux côtés horizontaux (3a) supérieur et inférieur guidés entre les profils complémentaires formés sur la base. Ce coulisseau est établi selon une longueur très supérieure à la longueur de la base et est aménagé intérieurement avec, d'une part, une partie horizontale crantée en forme de crémaillère (3b) et, d'autre part, avec deux cavités (3c - 3d) adjacentes susceptibles de constituer les zones de logement de pignon selon les positions de verrouillage et de déverrouillage.

Selon la variante choisie, le coulisseau peut être avec serrure (13) ou sans serrure. Dans le premier cas, on a représenté ladite serrure (13) à barillet de manière globale sans entrer dans sa conception technique qui est classique. Cette serrure illustrée figures 7.1, 7.2, présente une plaque de fixation (13.a) qui vient se positionner dans un aménagement récepteur (3e) intérieur formé dans le fond intérieur du coulisseau, comme cela apparaît, par exemple, figures 10.1, 10.2, 10.3. La plaque (13.a) présente un pêne (13b) actionné par la clé de serrure et susceptible de déborder de la plaque (13a) pour être en contact avec le pignon. La fixation du barillet se fait par l'intérieur par les vis (13c) traversant la plaque, de sorte que seule la partie barillet est apparente en traversant une ouverture (3f) aménagée à cet effet sur la face extérieure du coulisseau.

Dans le cas du coulisseau sans serrure, la face extérieure du coulisseau reste pleine et lisse sans accès possible à l'intérieur en formant un corps fermé.

On a représenté, figure 3, pour la bonne compréhension de l'invention, une base (2) réceptionnant le pignon (7), l'axe (4) et le maneton (8) avec la possibilité d'autoriser le montage et guidage soit d'un coulisseau (3) avec serrure (à gauche du dessin), soit un coulisseau (3) sans serrure (à droite du dessin).

Il y a lieu d'expliciter le fonctionnement du dispositif, le principe étant le même dans la mise en oeuvre des deux variantes. Un coulisseau (3), avec ou sans serrure, est monté et guidé sur la base (2). Après positionnement, la vis de blocage (12) est déplacée et vient constituer une butée de fin de course qui interdit le démontage. Le pignon, sous l'effet de détente du moyen élastique de rappel, vient se loger dans l'une des cavités intérieures du coulisseau en étant en situation d'engrènement avec la partie crémaillère correspondante (figure 13.1). Le maneton se trouve ainsi dans une position angulaire donnée. La largeur de la crémaillère est supérieure à la largeur des dents du pignon en débordant de celui-ci lorsqu'il est en phase de blocage en position. On a représenté ainsi les cavités intérieures du coulisseau sans serrure avec une nervure centrale (3g) séparant les deux cavités de profondeur moindre que la largeur des dents de la crémaillère.

La phase suivante consiste à assurer une opération de déplacement du coulisseau, soit dans une opération de verrouillage, soit dans une opération de déverrouillage.

S'agissant du fonctionnement classique avec serrure, l'opérateur intervient soit par la commande par l'extérieur avec la clé, soit par l'intérieur avec le maneton correspondant. Dans ce cas, le pignon est dégagé du fond de cavité dans lequel il se trouve en comprimant le ressort de rappel. Le fonctionnement avec la serrure s'effectue comme suit. L'opérateur, agissant en commande par l'extérieur, actionne la clé (13). Cela permet au pêne (13b) de s'escamoter à l'intérieur du barillet et libère le passage d'un côté à l'autre du coulisseau par le pignon. Le coulisseau est déplacé manuellement par l'opérateur. Dans le cas de la commande par l'intérieur du coulisseau avec serrure, l'opérateur agit sur le maneton (8) en le tirant à lui à l'encontre du moyen de rappel (20) puis par rotation angulaire du maneton, selon l'amplitude désirée, cela entraîne la rotation de l'axe (4) et du pignon (7) et donc le déplacement du coulisseau jusqu'à positionner le pignon dans la seconde cavité adjacente à la précédente. Dans le cas de l'utilisation d'un coulisseau sans serrure, avec commande par l'intérieur exclusivement, l'opérateur agit de manière identique.

Ainsi, dans le cas du coulisseau sans serrure, tel qu'illustré aux figures 13.1, 13.2, 13.3, 13.4, la manoeuvre s'effectue uniquement par l'intérieur avec le maneton correspondant. Lorsque l'opération de verrouillage ou déverrouillage a été faite, avec la mise en position du coulisseau, l'opérateur relâche son action de traction du maneton vers l'intérieur et, sous l'effet de détente du ressort de rappel, le pignon se positionne dans la cavité correspondante du coulisseau. Dans cette réalisation, il n'y a aucun accès par l'extérieur et l'opérateur se trouve être en toute sécurité dans le véhicule ainsi aménagé.

En se référant aux figures 1 et 2, la porte du véhicule a été aménagée avec deux ensembles de dispositif, l'un avec serrure, l'autre sans serrure. Les composants étant quasiment les mêmes, à l'exception du coulisseau, le coût de fabrication est donc optimisé avec la rationalisation des composants. La manipulation est aisée pour l'opérateur.

## Revendications

1. Dispositif de verrouillage de portes pour camping cars et véhicules similaires **caractérisé en ce qu**'il comprend une base (2) profilée en appui extérieur sur le panneau adjacent à la porte et solidarisée à une barrette de liaison (6) disposée à l'intérieur, ladite base (2) étant aménagée avec des ailes de guidage (2.2) autorisant le positionnement et le déplacement d'un coulisseau (3), ladite base et ladite barrettes (6) étant agencées pour autoriser le positionnement d'un axe (4) porteur d'un pignon (7) côté coulisseau et d'un maneton de commande (8) côté intérieur du véhicule,
**et en ce que** le coulisseau est aménagé intérieurement avec deux cavités (3c-3d) adjacentes de positionnement alternatif du pignon selon la position de verrouillage ou de déverrouillage, ledit coulisseau étant agencé avec une forme en crémaillère (3b) pour autoriser le déplacement dudit coulisseau,
**et en ce que** le coulisseau (3) est agencé pour la réception d'un mécanisme à serrure avec clé (13) susceptible de coopérer avec ledit pignon (7),
**et en ce que** la commande par l'extérieur du verrouillage ou du déverrouillage est effectué par la clé dont le pêne (13b) s'escamote à l'intérieur du barillet de la serrure en libérant le passage d'un côté à l'autre du coulisseau par le pignon (7), ledit coulisseau étant déplacé manuellement,
**et en ce que** la commande par l'intérieur est assurée par l'action sur le maneton de commande (8) sollicité en traction arrière à l'encontre d'un moyen de rappel (20) puis entraînant par sa rotation angulaire la rotation dudit axe (4) et du pignon (7) et le déplacement du coulisseau pour positionner ledit pignon (7), dans la seconde cavité adjacente à la première cavité formées dans le coulisseau (3).

2. Dispositif de verrouillage de portes pour camping cars et véhicules similaires **caractérisé en ce qu**'il comprend une base (2) profilée en appui extérieur sur le panneau adjacent à la porte et solidarisée à une barrette de liaison disposée à l'intérieur, ladite base (2) étant aménagée avec des ailes de guidage (2.2) autorisant le positionnement d'un coulisseau (3), ladite base et ladite barrette étant agencées pour autoriser le positionnement d'un axe (4) porteur d'un pignon (7) côté coulisseau et d'un maneton de commande (8) côté intérieur du véhicule,
**et en ce que** le coulisseau est aménagé intérieurement avec deux cavités adjacentes de positionnement alternatif du pignon selon la position de verrouillage ou de déverrouillage, ledit coulisseau étant agencé avec une forme en crémaillère pour autoriser le déplacement dudit coulisseau,
**et en ce que** le coulisseau est aménagé sans serrure permettant le verrouillage et le déverrouillage exclusif par l'intérieur du véhicule,
**et en ce que** le pignon (7) est susceptible d'être déplacé temporairement à l'aide d'un maneton de commande (8) disposé à l'intérieur, pour déplacer le pignon (7) en dehors des cavités et de le libérer de sa position de verrouillage ou de déverrouillage.

3. Dispositif, selon l'une quelconque des revendications 1 et 2, **caractérisé en ce qu**'il comprend une base (2) profilée avec un plan d'appui (2.1) contre le panneau côté extérieur, et agencée avec des ailes horizontales, supérieure et inférieure, formant guides (2.2) du coulisseau (3),
**et en ce que** cette base présente une ouverture centrale (2.3) autorisant le passage d'un axe (4),
**et en ce que** de part et d'autre de cette ouverture (2.3) sont formées deux autres ouvertures épaulées (2.4) qui sont susceptibles d'autoriser le passage de vis de fixation (5) avec une tête (5a) et un corps fileté (5b) pour s'ajuster et coopérer avec une barrette (6) de fixation disposée côté intérieur de la porte,
**et en ce que** la base et la barrette sont solidairement ancrées l'une à l'autre, de part et d'autre de la paroi de porte.

4. Dispositif, selon la revendication 3, **caractérisé en ce que** la barrette présente des trous taraudés (6a) pour assurer la liaison par lesdites vis (5),
**et en ce que** entre lesdits trous taraudés (6a) est prévu un trou central (6b) qui autorise le passage de l'axe (4).

5. Dispositif, selon la revendication 2, **caractérisé en ce que** l'axe de grande longueur reçoit à une extrémité monté fixement un pignon (7) qui sera susceptible de se loger dans un évidement central (2.5) formé côté intérieur de la base concentrique à l'ouverture (2-3) de passage de l'axe (4), et à son autre extrémité, ledit axe est introduit dans un maneton (8) présentant une ouverture (8a) transversale à cet effet déportée en extrémité,
**et en ce que** le maneton (8) présente en outre un taraudage (8b) perpendiculaire à l'ouverture de passage (8a) de l'axe (8) et autorise l'utilisation d'une vis de blocage (8c) du maneton sur l'axe.

6. Dispositif, selon la revendication 5, **caractérisé en ce que** sur l'axe (4) est aussi monté un moyen de rappel élastique (10) du type ressort qui prend appui dans le fond de la base et sur la face en regard du pignon (7).

7. Dispositif, selon la revendication 6, **caractérisé en ce que** ladite base est ainsi agencée dans l'espace de sa paroi de fond avec un trou taraudé (2.6) autorisant l'insertion d'une vis de blocage (12),
**et en ce que** le trou taraudé débouche dans la cavité centrale intérieure réceptionnant le pignon,
**et en ce que** le moyen de blocage (12) déborde intérieurement et constitue une butée de positionnement.

8. Dispositif, selon la revendication 1, **caractérisé en ce que** le coulisseau (3) est aménagé sous la forme d'un corps parallélépipédique avec deux côtés horizontaux (3a) supérieur et inférieur guidés entre les profils complémentaires formés sur la base,
**et en ce que** le coulisseau est établi selon une longueur très supérieure à la longueur de la base et est aménagé intérieurement avec, d'une part, une partie horizontale crantée en forme de crémaillère (3b) et, d'autre part, avec deux cavités (3c - 3d) adjacentes susceptibles de constituer les zones de logement de pignon selon les positions de verrouillage et de déverrouillage.

9. Dispositif, selon la revendication 8, **caractérisé en ce que** le coulisseau est avec serrure (13) à barillet,
**et en ce que** la serrure (13) présente une plaque de fixation (13.a) qui vient se positionner dans un aménagement récepteur (3e) intérieur formé dans le fond intérieur du coulisseau,
**et en ce que** la plaque (13.a) présente un pêne (13b) actionné par la clé de serrure et susceptible de déborder de la plaque (13a) pour être en contact avec le pignon,
**et en ce que** la fixation du barillet se fait par l'intérieur, de sorte que seule la partie barillet est apparente en traversant une ouverture (3f) aménagée à cet effet sur la face extérieure du coulisseau.

10. Dispositif, selon la revendication 2, **caractérisé en ce que** le coulisseau est sans serrure,
**et en ce que** la face extérieure du coulisseau reste pleine et lisse sans accès possible à l'intérieur en formant un corps fermé.

## Patentansprüche

1. Einrichtung zur Türverriegelung für Campingcars und ähnliche Fahrzeuge **dadurch gekennzeichnet, dass** sie einen als außen auf der an die Tür angrenzenden Platte aufliegenden Profil-Sockel (2) umfasst, der mit einer innen angebrachten Verbindungsleiste (6) fest verbunden ist, besagter Sockel (2) versehen mit Führungsflügeln (2.2), die die Positionierung und das Verschieben eines Gleitsteins (3) erlauben, besagter Sockel und besagte Leiste (6) so angeordnet, dass die Positionierung einer Achse (4) ermöglicht wird, die auf der Seite des Gleitsteins ein Zahnrad (7) und auf der Seite des Fahrzeuginneren einen Stellzapfen (8) trägt,
und **dadurch gekennzeichnet, dass** der Gleitstein innen mit zwei angrenzenden Vertiefungen zur alternativen Positionierung des Zahnrades je nach Verriegelungs- oder Entriegelungsposition versehen ist, besagter Gleitstein gestaltet mit einer Zahnstangen-Form (3b), um die Verschiebung besagten Gleitseins zu erlauben, und **dadurch gekennzeichnet, dass** der Gleitstein (3) für die Aufnahme eines Schließmechanismus mit Schlüssel (13) eingerichtet ist, der geeignet ist, mit besagtem Zahnrad (7) zusammenzuwirken ,
und **dadurch gekennzeichnet, dass** die Bedienung der Verriegelung oder Entriegelung von außen mit dem Schlüssel erfolgt , dessen Riegel (13b) in das Innere des Zylinders des Schlosses eingeschoben wird und den Durchgang des Zahnrades (7) von der einen auf die andere Seite des Gleitsteins freigibt, wobei besagter Gleitstein manuell verschoben wird,
und **dadurch gekennzeichnet, dass** die Bedienung von innen durch Betätigung des Stellzapfens (8) erfolgt, die gegen ein Rückstellmittel (20) nach hinten gezogen wird und durch seine Winkeldrehung die Drehung besagter Achse (4) und des Zahnrades (7) sowie die Verschiebung des Gleitsteins bewirkt, um besagtes Zahnrad (7) in der zweiten, an die erste angrenzenden Vertiefung des Gleitsteins (3) zu positionieren.

2. Einrichtung zur Türverriegelung für Campingcars und ähnliche Fahrzeuge **dadurch gekennzeichnet, dass** sie einen als außen auf der an die Tür angrenzenden Platte aufliegenden Profil-Sockel (2) umfasst, der mit einer innen angebrachten Verbindungsleiste fest verbunden ist, besagter Sockel (2) versehen mit Führungsflügeln (2.2), die die Positionierung und das Verschieben eines Gleitsteins (3) erlauben, besagter Sockel und besagte Leiste so angeordnet, dass die Positionierung einer Achse (4) ermöglicht wird, die auf der Seite des Gleitsteins ein Zahnrad (7) und auf der Seite des Fahrzeuginneren einen Stellzapfen (8) trägt,
und **dadurch gekennzeichnet, dass** der Gleitstein innen mit zwei aneinander angrenzenden Vertiefungen zur alternativen Positionierung des Zahnrades je nach Verriegelungs-oder Entriegelungs-Position versehen ist, besagter Gleitstein gestaltet mit einer Zahnstangen-Form um die Verschiebung besagten Gleitsteins zu erlauben,
und **dadurch gekennzeichnet, dass** der Gleitstein ohne Schloss ausgeführt ist, was die Verriegelung und Entriegelung ausschließlich vom Fahrzeuginneren aus erlaubt
und **dadurch gekennzeichnet, dass** das Zahnrad (7) geeignet ist, mittels eines im Inneren angebrachten Stellzapfens (8) das Zahnrad (7) außerhalb der Vertiefungen zu verschieben und es aus seiner Verriegelungsposition bzw. Entriegelungsposition zu lösen.

3. Einrichtung gemäß irgendeinem der genannten Ansprüche 1 und 2, **gekennzeichnet dadurch dass** sie einen Profil-Sockel (2) mit einer Auflageebene (2.1) gegen die Platte auf der Außenseite und horizontalen Flügeln, einem oben und einem unteren umfasst, die die Führungen (2.2) des Gleitsteins (3) bilden, und **dadurch gekennzeichnet, dass** dieser Sockel eine zentrale Öffnung (2.3) aufweist, die den Durchgang einer Achse (4) erlaubt,
und **dadurch gekennzeichnet, dass** auf beiden Seiten dieser Öffnung (2.3) zwei andere Schulteröffnungen (2.4) ausgebildet sind, die geeignet sind, den Durchgang für Befestigungsschrauben (5) mit einem Kopf (5a) und gewindetem Schraubenkörper (5b) zu erlauben um sich mit einer Befestigungsleiste (6) auszurichten und mit dieser zusammenzuwirken, welche an der Innenseite der Tür angeordnet ist,
und dadurch, dass der Sockel und die Leiste , zu beiden Seiten der Türwand angebracht, miteinander verankert sind.

4. Einrichtung gemäß Anspruch 3, **gekennzeichnet dadurch, dass** die Leiste gewindete Löcher (6a) aufweist, um die Verbindung durch besagte Schrauben (5) zu gewährleisten, und dadurch, dass zwischen besagten gewindeten Löchern (6a) ein zentrales Loch (6b) vorgesehen ist, welches den Durchgang der Achse (4) erlaubt.

5. Einrichtung gemäß Anspruch 2, **gekennzeichnet dadurch dass** die Achse großer Länge an einem Ende ein fest montiertes Zahnrad (7) aufnimmt, welches in einer zentralen Aussparung (2.5) Platz finden kann, welche an der Innenseite des zur Öffnung (2-3) für den Durchgang der Achse (4) konzentrischen Sockels ausgebildet ist, und wobei am anderen Ende besagte Achse in einen Zapfen (8) eingeführt wird, der für diesen Zweck eine an das Ende versetzte Queröffnung (8a) aufweist,
Und **dadurch gekennzeichnet, dass** der Zapfen (8) darüber hinaus ein senkrecht zur Durchgangsöffnung (8a) der Achse (8) verlaufendes Innengewinde (8b) aufweist und die Verwendung einer Schraube zum Blockieren (8c) des Zapfens auf der Achse erlaubt.

6. Einrichtung gemäß Anspruch 5, **dadurch gekennzeichnet, dass** auf der Achse (4) auch ein elastisches Rückholmittel (10) vom Typ Feder, welches im Boden des Sockels und auf der zugewandten Fläche des Zahnrades (7) aufliegt.

7. Einrichtung gemäß Anspruch 6, **dadurch gekennzeichnet, dass** besagter Sockel so im Raum seiner Bodenwand mit einem gewindeten Loch (2.6) gestaltet ist, dass eine Blockierschraube (12) eingeschraubt werden kann,
Und dadurch, dass das gewindete Loch in eine zentralen Vertiefung im Inneren mündet, welche das Zahnrad aufnimmt,
Und dadurch, dass das Blockierungsmittel (12) innen übersteht und einen Positionierungsanschlag bildet.

8. Einrichtung gemäß Anspruch 1, **dadurch gekennzeichnet, dass** der Gleitstein (3) quaderförmig mit zwei horizontalen Seiten (3a) ausgeführt ist, einer oberen und einer unteren, die zwischen den auf dem Sockel ausgebildeten komplementären Profilen geführt werden,
Und dadurch, dass der Gleitstein entsprechend einer deutlich größeren Länge als der des Sockels konfiguriert ist und innen einerseits mit einem horizontalen gezahnten Teil in Form einer Zahnstange (3b) und andererseits mit zwei aneinander angrenzenden Vertiefungen (3c - 3d) ausgeführt ist, welche geeignet sind, die Bereiche für den Sitz des Zahnrads entsprechend den Positionen der Verriegelung und der Entriegelung zu bilden.

9. Einrichtung gemäß Anspruch 8, **dadurch gekennzeichnet, dass** der Gleitstein mit einem Zylinderschloss (13) versehen ist,
Und dadurch, dass das Schloss (13) eine Befestigungsplatte (13.a) darstellt, welche sich in einer im Innenboden des Gleitsteins ausgebildeten inneren Aufnahmevorrichtung (3e) positioniert,
Und dadurch, dass die Platte (13.a) einen Riegel (13b) darstellt, der durch den Schlüssel des Schlosses betätigt wird und geeignet ist, über die Platte (13a) hinauszuragen und das Zahnrad zu berühren,
Und dadurch dass die Befestigung des Zylinders von innen erfolgt, so dass nur der Zylinderteil sichtbar ist, da er durch eine zu diesem Zweck an der Außenseite des Gleitsteins angebrachte Öffnung (3f) hindurch geht.

10. Einrichtung gemäß Anspruch 2, **dadurch gekennzeichnet, dass** der Gleitstein ohne Schloss ist, und dadurch, dass die Außenseite des Gleitsteins voll und glatt bleibt und keinen Zugang ins Innere ermöglicht, da er einen geschlossenen Körper bildet.

## Claims

1. Device for locking the doors of camper vans and similar vehicles, **characterized in that** it comprises a profiled base (2) for exterior mounting on the panel adjacent to the door and integrated with a link bar [manuscript: (6)] which is arranged on the interior, wherein the said base (2) is provided with guide flanges (2.2) which permit the positioning and displacement of a slide (3), and wherein the said base and the said bar [manuscript: (6)] are arranged to permit the positioning of an axle (4) which carries a pinion (7) on the slide side and a control crankpin (8) on the interior side of the vehicle, **and in that** the slide is provided with two adjacent interior recesses (3c, 3d) for the alternative positioning of the pinion, according to the assumption of the locking or unlocking position, and wherein the said slide is configured with a racked profile (3b) for the displacement of the said slide,
**and in that** the slide (3) is arranged to accommodate a key-operated locking mechanism (13) which is configured to cooperate with the said pinion (7),
**and in that** locking or unlocking from the exterior is effected by means of a key, whereby the retraction of a latch (13b) on the interior of the lock barrel permits the transition of the slide from one side to the other by the action of the pinion (7), wherein the said slide is displaced manually,
**and in that** control from the interior is effected by means of the control crankpin (8), by the application of a reverse tractive force to the latter against the action of a return mechanism (20), and whereafter the angular rotation thereof effects the rotation of the said axle (4) and the pinion (7) and the displacement of the slide for the positioning of the said pinion (7) in the second recess, which is adjacent to the first recess formed in the slide (3).

2. Device for locking the doors of camper vans and similar vehicles, **characterized in that** it comprises a profiled base (2) for exterior mounting on the panel adjacent to the door and integrated with a link bar which is arranged on the interior, wherein the said base (2) is provided with guide flanges (2.2) which permit the positioning of a slide (3), and wherein the said base and the said bar are arranged to permit the positioning of an axle (4) which carries a pinion (7) on the slide side and a control crankpin (8) on the interior side of the vehicle,
**and in that** the slide is provided with two adjacent interior recesses for the alternative positioning of the pinion, according to the assumption of the locking or unlocking position, and wherein the said slide is configured with a racked profile for the displacement of the said slide,
**and in that** the slide is configured without a lock permitting locking and unlocking from the interior of the vehicle only,
**and in that** the pinion (7) is arranged for temporary displacement by the action of a control crankpin (8), arranged on the interior of the vehicle, for the movement of the pinion (7) out of the recesses and the release thereof from its locking or unlocking position.

3. Device according to one of Claims 1 or 2, **characterized in that** it comprises a profiled base (2) with a support surface (2.1) which engages with the panel on the exterior side, and configured with upper and lower horizontal flanges, which form guides (2.2) for the slide (3),
**and in that** this base is provided with a central opening (2.3) which permits the passage of an axle (4),
**and in that** two further shouldered openings (2.4) are provided on either side of said opening (2.3), which are arranged to permit the passage of fixing screws (5) with a head (5a) and a threaded body (5b) for the purposes of adjustment and cooperation with a fixing bar (6) which is arranged on the interior side of the door,
**and in that** the said base and bar are securely interconnected on either side of the door panel.

4. Device according to Claim 3, **characterized in that** the bar is provided with three threaded holes (6a) for the purposes of attachment by means of the said screws (5),
**and in that** a central hole (6b) which permits the passage of the axle (4) is arranged between the said threaded holes (6a).

5. Device according to Claim 2, **characterized in that** the axle of substantial length is arranged at one end for the accommodation of a permanently-attached pinion (7) which engages with a central recess (2.5) formed on the interior side of the base, concentrically to the opening (2.3) for the passage of the axle (4), and the said axle is inserted at its other end into a crankpin (8) which is provided with a transverse opening (8a) for this purpose and offset to one end,
**and in that** the crankpin (8) is also provided with an internal thread (8b), perpendicular to the opening (8a) for the passage of the axle (8), thereby permitting the locking of the crankpin on the axle by means of a locking screw (8c).

6. Device according to Claim 5, **characterized in that** the axle (4) is also provided with an elastic return component (10) of the spring type, which engages with the bottom of the base and the front face of the pinion (7).

7. Device according to Claim 6, **characterized in that**, in its base wall, the said base is provided with a threaded hole (2.6) for the insertion of a locking screw (12),
a**nd in that** the threaded hole opens into the central interior recess for the accommodation of the pinion,
**and in that** the blocking element (12) is arranged to project on the interior, thereby forming a positioning stop.

8. Device according to Claim 1, **characterized in that** the slide (3) is configured in the form of a parallelepiped, with two upper and lower horizontal sides (3 a) which are guided between the matching flanges on the base,
**and in that** the slide is configured with a length which substantially exceeds the length of the base and is provided, on its interior, with a horizontal toothed section in the form of a rack (3b), and with two adjacent recesses (3c - 3d) which are arranged as zones for the accommodation of the pinion, according to the assumption of the locking or unlocking position.

9. Device according to Claim 8, **characterized in that** the slide is provided with a barrel lock (13),
**and in that** the lock (13) is provided with a fixing plate (13.a) which is designed to fit into a corresponding interior receiving arrangement (3 e) formed in the interior base plate of the slide,
**and in that** the plate (13.a) is provided with a latch (13b), which is actuated by the key of the lock and is arranged to project beyond the plate (13.a) to engage with the pinion,
**and in that** the barrel is secured from the interior, such that only the barrel element is visible through an opening (3f) which is arranged for this purpose on the outer face of the slide.

10. Device according to Claim 2, **characterized in that** the slide is not provided with a lock,
**and in that** the outer face of the slide is smooth and continuous, with no facility for access to the interior of the enclosed body thus formed.
